# FASCICULE DE BREVET EUROPEEN

(11) **EP 0 219 387 B1**
(45) Date de publication et mention de la délivrance du brevet: **11.10.1989**
(21) Numéro de dépôt: 86402007.8
(22) Date de dépôt: 12.09.1986
(51) Int. Cl.: D06F 39/08

(54) **Procédé de détection du niveau d'eau dans une cuve de lave-linge, et lave-linge mettant en oeuvre ce procédé**
Verfahren zum Erfassen des Wasserniveaus in einem Waschmaschinenbehälter und Waschmaschine zum Durchführen dieses Verfahrens
Method for controlling the liquid level in a tub of a washing machine, and washing machine carrying out the method

(30) Priorité: 17.09.1985 FR 8513756
(43) Date de publication de la demande: 22.04.1987
(73) Titulaire: ESSWEIN S.A., F-85002 La Roche-sur-Yon (FR)
(72) Inventeur: Didier, Laurent, F-75008 Paris (FR); Geay, Jean-Claude, F-75008 Paris (FR); Duval, Jean-Marcel, F-75008 Paris (FR)
(74) Mandataire: Grynwald, Albert

(56) Documents cités:
- EP-A- 0 056 437
- EP-A- 0 091 336
- EP-A- 0 110 999
- EP-A- 0 143 685
- US-A- 2 678 051
- US-A- 3 065 618
- US-A- 3 497 884
- US-A- 4 235 085

## Description

L'invention est relative à un procédé de détection du niveau de l'eau dans une cuve de lave-linge ainsi qu'à un lave-linge mettant en oeuvre ce procédé.

Un lave-linge comporte habituellement une cuve destinée à contenir l'eau de lavage ou de rinçage, ainsi qu'un tambour perforé contenant le linge et tournant dans la cuve.

Dans les lave-linge à fonctionnement automatique, notamment les lave-linge d'usage domestique, l'eau est introduite dans la cuve par l'intermédiaire d'une électrovanne dont l'ouverture et la fermeture sont commandées en fonction du signal fourni par un détecteur du niveau de l'eau dans la cuve. Habituellement cette détection est effectuée à l'aide d'un composant disposé dans la cuve, le plus souvent un pressostat. Ce composant, qui comporte une chambre fermée par une membrane, est onéreux et son installation complique la fabrication de la machine. Ces inconvénients sont particulièrement gênants pour une fabrication en grande série.

L'invention remédie à ces inconvénients.

Elle est caractérisée en ce qu'on détermine la hauteur d'eau dans la cuve par détermination des variations du couple s'opposant à la rotation du tambour lorsque ce dernier tourne à vitesse constante.

L'invention repose sur la constatation que, lors de la rotation du tambour, le frottement de ce tambour et du linge contre l'eau provoque un couple résistant non négligeable et qu'en outre ce couple résistant varie avec la profondeur de pénétration du tambour dans l'eau.

Il est connu par le brevet US 3 497 884 que le couple s'exerçant sur l'agitateur d'un lave-linge dépend du niveau d'eau et de la quantité de linge dans l'appareil. L'invention se distingue de cet état de la technique par le fait qu'on fait tourner le tambour à vitesse constante et qu'ainsi la variation de couple s'opposant à la rotation du tambour dépend uniquement de la hauteur d'eau, et non de la charge de linge.

En effet les variations du couple résistant étant déterminées à vitesse constante de rotation du tambour, l'inertie, qui est proportionnelle à l'accélération, n'intervient pas dans la mesure du couple résistant.

Afin d'éviter, dans la mesure du possible des variations brusques de couple dues au déplacement périodique du linge dans le tambour, de préférence la vitesse constante est telle que l'accélération centrifuge aux alentours de la périphérie du panier soit supérieure à l'accélération de la pesanteur. Autrement dit: formule dans laquelle to est la vitesse angulaire du tambour, r le rayon de ce dernier et g l'accélération de la pesanteur.

Dans le cas le plus simple les variations du couple résistant sont déterminées par les variations du couple moteur.

Lorsque le tambour est entraîné en rotation par un moteur électrique universel le couple moteur, et donc le couple résistant, peut être déterminé par mesure de l'intensité du courant électrique traversant le moteur, le couple moteur dépendant, dans ce cas, directement de cette intensité.

Lorsque le moteur est en série avec un interrupteur commandé et que ce moteur est commandé par une régulation du type à angle de phase le couple résistant est déterminé par cet angle de phase d'allumage de l'interrupteur.

Dans ces dernières réalisations on ne prévoit aucun composant spécifique pour la mesure, car l'intensité ou l'angle de phase est obligatoirement déterminé par le circuit de régulation.

Quand, au cours du remplissage en eau de la cuve du lave-linge, le niveau de l'eau atteint le fond du tambour le frottement du tambour et du linge dans l'eau commence à intervenir et ainsi le couple résistant à vitesse constante commence à augmenter. L'électrovanne d'introduction d'eau est par exemple fermée quand l'augmentation de couple résistant, à partir de sa valeur avant l'augmentation, dépasse une limite prédéterminée ; il est aussi possible de laisser l'électrovanne ouverte pendant un temps fixé après que la variation du couple de frottement ait dépassé cette limite prédéterminée.

Lorsque la commande de l'alimentation du moteur est effectuée par un circuit de régulation, notamment du type à commande par angle de phase, qui comporte un microprocesseur on peut utiliser ce dernier pour déterminer le niveau de l'eau et commander l'électrovanne d'admission. Par exemple le programme est tel qu'on mesure périodiquement l'angle de phase e , on met en mémoire cet angle et on le compare à la mesure qui a été effectuée au tout début du remplissage en eau, c'est-à-dire avant que l'eau n'atteigne le fond du tambour. Si l'écart dépasse une valeur prédéterminée, l'électrovanne est fermée ou est maintenue ouverte mais seulement pendant un temps déterminé.

Pour obtenir une détermination encore plus précise de la hauteur d'eau dans la cuve du lave-linge on fait d'abord tourner le tambour, dont le diamètre est de 40 cm dans une réalisation, à une première vitesse Vi, par exemple 80 tours par minute, et on détermine le couple résistant Cr₁ qu'on met en mémoire ; ensuite on fait tourner le tambour à une vitesse supérieure V₂, par exemple 120 tours par minute, et on mesure aussi le couple résistant Cr₂, l'intervalle de temps séparant la seconde de la première mesure étant suffisamment court pour que la hauteur d'eau n'ait pratiquement pas varié. Dans ces conditions, la différence Cr₂ - Cri est seulement fonction des couples de frottement dépendant de la vitesse, à savoir la résistance opposée par l'eau et la résistance opposée par l'air. Comme le frottement dans l'air a une valeur négligeable par rapport au frottement dans l'eau, la différence Cr₂ - Cn ne représente en pratique que le frottement du linge dans l'eau. De plus, comme déjà mentionné, cette différence Cr₂ - Cr₁ est également fonction de la hauteur d'eau.

Lorsque le lave-linge comporte un microprocesseur il est possible d'incorporer dans la mémoire de ce dernier un tableau de correspondance entre les valeurs Cr₂ - Cn et les hauteurs d'eau. Ce tableau peut aussi être incorporé dans une mémoire spécialement prévue à cet effet.

D'autres caractéristiques et avantages de l'invention apparaîtront avec la description de certains de ses modes de réalisation, celle-ci étant effectuée en se référant aux dessins ci-annexés sur lesquels :
- la figure 1 est un schéma d'un moteur universel d'entraînement de tambour de lave-linge avec son alimentation en énergie électrique et sa commande par angle de phase,
- la figure 2 est un diagramme montrant les signaux appliqués par la commande par angle de phase du moteur de la figure 1, et
- la figure 3 est un schéma de cuve et de tambour de lave-linge.

Dans l'exemple le lave-linge est d'usage domestique avec une cuve 10 (figure 3) destinée à contenir l'eau de lavage ou de rinçage 11 et à l'intérieur de laquelle tourne un tambour perforé 12 contenant le linge 13 introduit avant le démarrage du fonctionnement automatique de la machine.

Le moteur destiné à faire tourner le tambour 12, par exemple autour d'un axe horizontal 14, est du type universel avec un rotor 15 (figure 1) en série avec son stator 16 ainsi qu'avec un triac 17. Ce moteur entraîne une génératrice tachymétrique 18 qui délivre un signal représentant la vitesse réelle de rotation du moteur sur une entrée d'un microprocesseur 19 qui compare cette vitesse réelle à une vitesse de consigne afin de délivrer un signal d'erreur ε. Ce dernier est utilisé pour fournir une durée θ, ou angle de phase, d'ouverture du triac 17 à chaque période du signal d'alimentation, en général le secteur 220 Volts, 50 Hz. Ces diverses opérations sont effectuées grâce à une programmation préalable du microprocesseur 19 ; sur la figure 1 la comparaison entre la vitesse réelle et la vitesse de consigne a été symbolisée par un comparateur 20 avec une entrée recevant le signal de la génératrice tachymétrique et une autre entrée recevant le signal d'une mémoire 21 de valeur de consigne de vitesse. Le signal d'erreur e à la sortie du comparateur 20 agit sur l'angle de phase θ fourni par un générateur 22.

Le signal θ de sortie du générateur 22 est appliqué sur la gachette 23 du triac 17 par l'intermédiaire d'un interface 24.

Au début de chaque demi période du signal d'alimentation (figure 2) le triac 17 est bloqué ; ce n'est qu'au bout du temps e qu'un signal de déclenchement est appliqué sur la gachette 23. Le triac 17 reste alors conducteur jusqu'au passage par zéro du courant, c'est-à-dire jusqu'à la fin de la demi période. Plus l'angle e est grand et moins l'intensité du courant fourni au moteur 15 , 16 est impor tante. Cet angle e est fonction du signal d'erreur ε. Cet angle e représente le couple moteur d'entraînement du tambour 12. En effet on sait que le couple moteur Cm fourni par un moteur universel est lié à l'intensité I du courant qui le traverse par la relation suivante:
Cm=K(I-lo) (1)

Dans cette formule K et Io sont des constantes.

Par ailleurs, le couple moteur Cm étant égal au couple résistant Cr, on peut écrire : Dans cette formule le terme est le couple résistant dû à l'inertie, qui, comme on le voit (par le terme ), est proportionnel à l'accélération ; C_{f} est la partie du couple résistant qui est due aux frottements.

Si la vitesse de rotation du tambour est constante l'accélération est nulle et le couple résistant n'est dû qu'au frottement. Dans ces conditions :
C_{f} = K (1 - lo) (3)

Par ailleurs l'intensité I croît avec le complément à 180° (π radians) de θ; on peut donc écrire :
I = f (π- θ) (4)

Dans cette formule f est fonction croissante de x - θ.

Ainsi le couple C_{f} varie dans le même sens que n - 9.

Dans une première réalisation de l'invention on détermine à vitesse constante - au moins égale à celle qui confère une force centrifuge égale à la pesanteur - par exemple 80 tours par minute, les valeurs que prend périodiquement e, par exemple toutes les secondes, et on met en mémoire du microprocesseur 19 cette valeur e que l'on compare à la valeur θ₀ précédemment mesurée au début du remplissage en eau, quand le niveau est au-dessous du fond du tambour. L'écart entre ces deux valeurs mesurées e et θ0 croît avec l'écart ΔC_{f} entre les valeurs correspondantes du couple de frottement Cr. L'électrovanne d'alimentation en eau peut être fermée dès que cet écart dépasse une limite prédéterminée; il est également possible de fermer cette électrovanne seulement après un temps t suivant l'instant de détection du dépassement de la limite.

Ce procédé est basé sur la constatation que le couple de frottement s'opposant à la rotation du tambour est plus élevé lorsque le tambour et le linge baignent dans l'eau que dans le cas contraire. En outre, ce couple de frottement augmente avec la hauteur d'eau dans laquelle plonge le tambour.

Pour limiter les risques d'erreur la valeur e qui est prise en considération à chaque mesure est de préférence une moyenne de ces valeurs pour plusieurs périodes. A titre d'exemple chaque mesure correspond à la moyenne de quatre périodes successives et la mesure de valeur moyenne est répétée toutes les secondes.

On conçoit qu'avec le moyen de commande de l'électrovanne qui vient d'être décrit il n'est pas nécessaire de prévoir de pressostat ou d'autre moyen de détection du niveau d'eau dans le lave-linge, ce qui réduit sensiblement le coût de fabrication de cet appareil.

Pour effectuer une mesure encore plus précise de la hauteur d'eau dans la cuve on part de la constatation que le couple de frottement du linge contre l'eau dépend de la vitesse alors que les autres causes de frottement provoquent un couple résistant pratiquement indépendant de la vitesse mais variable avec la charge de linge ou variable d'une machine à une autre. Il est vrai cependant que la résistance de l'air est fonction de la vitesse mais le couple résistant qui en résulte est négligeable par rapport aux autres couples de frottement.

Ainsi, pour éliminer de la mesure les contributions indépendantes du frottement du linge dans l'eau, et donc indépendantes de la vitesse, on fait tourner le tambour successivement à deux vitesses. Par exemple, le tambour tourne pendant cinq secondes à 80 tours par minute, puis les cinq secondes suivantes il tourne à 120 tours par minute et recommence ensuite le même cycle.

Lorsque le tambour tourne à la première vitesse Vi on détermine l'angle θ₁ correspondant (ou sa valeur moyenne sur plusieurs périodes) qui est une fonction du couple de frottement Cfi. On effectue la même mesure de 0₂ (ou sa valeur moyenne) lorsque le tambour tourne à la vitesse V₂ et on met en mémoire la différence θ₁ - θ₂ qui croît avec la différence entre les couples de frottement intervenant d'une part à la vitesse Vi et d'autre part à la vitesse V₂. Cette différence est notée _{A}C_{f} ; elle ne dépend pratiquement que de la hauteur d'eau au-dessus du fond du tambour.

On effectue un étalonnage préalable qui est introduit en mémoire du microprocesseur sous forme d'un tableau de correspondance entre les différences θ₁- 0₂ et les niveaux d'eau.

Ce procédé permet, par exemple, de fermer l'électrovanne lorsqu'est atteinte une hauteur d'eau désirée, fonction de la charge de linge mesurée préalablement par un procédé tel que celui décrit dans le Brevet Français 83 16997 au nom de la demanderesse.

Chaque mesure de l'angle 6 de commande de l'interrupteur 17 est de préférence égale à la valeur moyenne sur un nombre de périodes T qui correspond à la durée d'un tour complet du tambour ou d'un nombre entier de tours de ce tambour.

Quel que soit le mode de réalisation adopté il est à souligner qu'avec un lave-linge dont le moteur d'entraînement du tambour est commandé à l'aide d'un microprocesseur une simple programmation supplémentaire du microprocesseur 19 permet de déterminer et commander la hauteur d'eau dans la cuve.

## Revendications

1. Procédé, utilisant un signal de couple, pour déterminer la hauteur d'eau dans la cuve (10) d'un lave-linge à tambour perforé (12) contenant le linge et tournant à l'intérieur de cette cuve caractérisé en ce qu'on détermine les variations du couple de frottement s'opposant à la rotation du tambour (12) lorsque ce dernier tourne à vitesse constante.

2. Procédé selon la revendication 1, caractérisé en ce que la vitesse constante est au moins égale à celle pour laquelle l'accélération centrifuge à la périphérie du tambour est égale à l'accélération de la pesanteur.

3. Procédé selon la revendication 1 ou 2, pour la détermination de la hauteur d'eau dans la cuve d'un lave-linge dont le tambour est entraîné par un moteur (15) commandé par une régulation, caractérisé en ce qu'on détermine le couple de frottement à partir du signal d'erreur (_{E}) de la régulation, d'est-à-dire de la diférence entre la vitesse réelle de rotation du moteur et la vitesse de consigne.

4. Procédé selon la revendication 3, pour la commande d'un lave-linge dont le moteur d'entraînement du tambour est en série avec l'interrupteur (17) tel qu'un triac, d'une commande par angle de phase, caractérisé en ce que le signal d'erreur (e) agit (22) sur l'angle de phase (e) et en ce que les variations du couple de frottement sont déterminées à partir des variations de l'angle de phase (e) de commande de l'interrupteur (17).

5. Procédé selon l'une quelconque des revendications 1 à 4, caractérisé en ce qu'on détermine les variations du couple de frottement à partir des variations de la puissance fournie au moteur (15) d'entraînement du tambour (12).

6. Procédé selon la revendication 5, caractérisé en ce que la tension étant constante et le moteur étant de préférence du type universel on détermine les variations de l'intensité du courant traverant ce moteur.

7. Procédé selon l'une quelconque des revendications précédentes, pour la détermination de la hauteur d'eau dans la cuve d'un lave-linge dont le tambour est entraîné par un moteur dont la vitesse est déterminée par un circuit de régulation à microprocesseur (19), caractérisé en ce qu'on détermine périodiquement une grandeur fonction du couple de frottement que l'on met en mémoire et qu'on compare à la valeur stockée au début de la mesure, une variation de cette valeur indiquant une variation de la hauteur d'eau dans la cuve.

8. Procédé selon la revendication 7, caractérisé en ce que l'alimentation en eau est interrompue quand l'écart entre les deux valeurs dépasse une limite prédéterminée, ou est interrompue après un temps déterminé suivant la détection du dépassement de la limite.

9. Procédé selon la revendication 7 ou 8, caractérisé en ce qu'on détermine périodiquement la valeur moyenne, sur plusieurs périodes d'un signal de découpage, de la grandeur représentant le couple de frottement.

10. Procédé selon l'une quelconque des revendications précédentes, caractérisé en ce qu'on fait tourner le tambour du lave-linge à une première vitesse (Vᵢ) pendant un temps déterminé, on détermine une grandeur représentant le couple de frottement s'opposant à la rotation du tambour pendant ce temps, puis on fait tourner le tambour à une vitesse supérieure (V₂) et on détermine pendant ce temps ledit couple de frottement, la différence entre ces couples de frottement à la seconde et à la première vitesse représentant la hauteur d'eau dans la cuve du lave-linge.

11. Procédé selon la revendication 10, caractérisé en ce qu'on effectue un étalonnage préalable de façon à mettre en mémoire un tableau de correspondance entre, d'une part, la différence entre les couples de frottement aux deux vitesses différentes et d'autre part les hauteurs d'eau.

12. Lave-linge à tambour perforé (12) tournant à l'intérieur d'une cuve (10) et comprenant des moyens pour déterminer la hauteur d'eau dans cette cuve, les moyens pour déterminer la hauteur d'eau comprenant des moyens pour déterminer les variations de la puissance fournie au moteur (15) d'entraînement du tambour (12), quand ce tambour tourne à vitesse constante, ces variations représentant les variations du couple de frottement s'opposant à la rotation du tambour.

## Claims

1. A method, utilizing a force couple signal, for ascertaining the level of water in the tub (10) of a washing machine with a perforated drum (12) containing the washing and adapted to rotate within the tub, characterized in that the variations in the friction force couple opposing the rotation of the drum (12) are measured while the frum is turning at constant speed.

2. The method as claimed in claim 1, characterized in that the constant speed is at least equal to the speed at which the centrifugal acceleration at the periphery of the drum is equal to the acceleration due to gravity.

3. The method as claimed in claim 1 or in claim 2 for the ascertainment of the level of water in the tub of washing machine whose drum is driven by a motor (15) with a regulating system characterized in that the friction force couple is measured on the basis of the regulation error signal (e), that is to say the difference between the real speed of rotation of the motor and the command value.

4. The method as claimed in claim 3 for the control of a washing machine whose drum drive motor is placed in series with the switch (17), such as a traic, of a phase angle control system, characterized in that the error signal (ε) acts (22) on the phase, angle (e) and in that the variations in the friction force couple are measured on the variations in the phase angle (e) of the control of the switch (17).

5. The method as claimed in any one of the claims 1 through 4, characterized in that the variations in the friction force couple are measured in the basis of the variations in power supplied to the drive motor (15) of the drum (12).

6. The method as claimed in claim 5, characterized in that the voltage is constant and the motor is preferably a universal motor and the variations in the amperage through the motor are measured.

7. The method as claim in any one of the preceding claims for the ascertainment of the water level in the tub of a washing machine whose drum is driven by a motor whose speed is set by a microprocessor regulation circuit (19), characterized in that a magnitude which is function of the friction force couple is periodically measured, this value is stored in a memory and the stored value at the start of measurement is compared therewith, a variation of this value indicating a variation in the level of the water in the tub.

8. The method as claimed in claim 7, characterized in that the supply of water is interrupted when the difference between the two values exceeds a predetermined limit or is interrupted after a given time elapsing after the detection of the limit being exceeded.

9. The method as claimed in claim 7 or claim 8, characterized in that the average value, taken over several cycles of the cut-off signal, of magnitude representing the friction force couple is periodically measured.

10. The method as claimed in any one of the preceding claims, characterized in that the drum of the washing machine is caused to rotate at a first speed (Vᵢ) during a given time, a magnitude reperesenting the friction force couple opposing the rotation of the drum during this time is measured, the drum is then caused to rotate at a higher speed (V₂), and during this time the said friction force couple is measured, the difference between these friction force couples at the second and at the first speed representing the level of water in the drum tub of the washing machine.

11. The method as claimed in claim 10, characterized in that a preliminary sampling operation is performed in such a manner that a memory is loaded with a concordance table between, on the one hand, the difference between the friction force couples at two different speeds and, on the other hand, the water levels.

12. A washing machine with a perforated drum (12) adapted to rotate within a tub (10) and comprising means in order to ascertain the level of water within this tub, such means for ascertaining the water level comprising means to measure variations in the power supplied to the drive motor (15) for the drum (12), when this drum is rotating at a constant speed, such variations representing the variations in the friction force couple opposing the rotation of the said drum.

## Patentansprüche

1. Verfahren, das ein Drehmomentsignal benutzt, um den Wasserstand in einem Behälter (10) einer Waschmaschine mit perforierter Trommel (12) zu bestimmen, die die Wäsche enthält und im Inneren dieses Behälters dreht, dadurch gekennzeichnet, daß man die Änderungen des Reibungsmomentes bestimmt, das der Drehung der Trommel (12) entgegenwirkt, wenn diese letztere mit konstanter Geschwindigkeit dreht.

2. Verfahren nach Anspruch 1, dadurch gekennzeichnet, daß die konstante Geschwindigkeit mindestens gleich der ist, für die die Zentrifugalbeschleunigung am Trommelumfang gleich der Erdbeschleunigung ist.

3. Verfahren nach Anspruch 1 oder 2 für die Bestimmung des Wasserstandes in einem Behälter einer Waschmaschine, deren Trommel durch einen Motor (15), gesteuert durch eine Regelung, an getrieben wird, dadurch gekennzeichnet, daß man das Reibungsmoment ausgehend von einem Regelungs-Fehlersignal (ε) bestimmt, das heißt die Differenz zwischen der wirklichen Rotationsgeschwindigkeit des Motors und der Einstellgeschwindigkeit.

4. Verfahren nach Anspruch 3 für die Steuerung einer Waschmaschine, deren Trommelantriebsmotor mit einem phasengesteuerten Unterbrecher (17) wie einem Triac in Serie liegt, dadurch gekennzeichnet, daß das Fehlersignal_{..}(e) auf einen Phasenwinkel (₉) wirkt und daß die Änderung des Reibungsmomentes, ausgehend von den Anderungen des Phasenwinkels (e) der Steuerung des Unterbrechers (17), bestimmt sind.

5. Verfahren nach einem der Ansprüche 1 bis 4, dadurch gekennzeichnet, daß man die Änderungen des Reibungsmomentes, ausgehend von den Änderungen der dem Antriebsmotors (15) der Trommel (12) zugeführten Leistung, bestimmt.

6. Verfahren nach Anspruch 5, dadurch gekennzeichnet, daß man bei konstanter Spannung und einem Motor vorzugsweise vom Universaltyp die Änderungen der Stärke des Stromes, der diesen Motor durchfließt, mißt.

7. Verfahren nach einem der voranstehenden Ansprüche für die Bestimmung des Wasserstandes in einem Behälter einer Waschmaschine, deren Trommel durch einen Motor angetrieben wird, dessen Geschwindigkeit durch einen Regelkreis mit einem Mikroprozessor (19) bestimmt ist, dadurch gekennzeichnet, daß man periodisch eine Größe, - Funktion des Reibungsmomentes -, bestimmt, daß man sie abspeichert, und daß man sie mit dem am Anfang der Messung gespeicherten Wert vergleicht, wobei eine Änderung dieses Wertes eine Änderung des Wasserpegels anzeigt.

8. Verfahren nach Anspruch 7, dadurch gekennzeichnet, daß die Wasserversorgung unterbrochen wird, wenn der Abstand zwischen den zwei Werten eine vorherbestimmte Grenze überschreitet oder nach einer bestimmten Zeit nach der Feststellung des Überschreitens der Grenze unterbrochen wird.

9. Verfahren nach Anspruch 7 oder 8, dadurch gekennzeichnet, daß man periodisch über mehrere Perioden eines Unterbrechungssignales den Mittelwert der Größe, die das Widerstandsmoment darstellt, bestimmt.

10. Verfahren nach einem der vorstehenden Ansprüche, dadurch gekennzeichnet, daß man die Trommel der Waschmaschine mit einer ersten Geschwindigkeit (V₁) während einer bestimmten Zeit drehen läßt, wobei man eine Größe bestimmt, die das Widerstandsmoment, das der Trommeldrehung während dieser Zeit entgegenwirkt, bestimmt, man darauf die Trommel mit einer höheren Geschwindigkeit (V₂) drehen läßt, und man während dieser Zeit das Widerstandsmoment bestimmt, wobei die Differenz zwischen diesen Widerstandsmomenten der ersten und zweiten Geschwindigkeit den Wasserstand in dem Waschmaschinenbehälter darstellt.

11. Verfahren nach Anspruch 10, dadurch gekennzeichnet, daß man eine vorhergehende Eichung auf die Weise ausführt, daß, man eine Zuordnungstabelle zwischen der Differenz zwischen zwei Widerstandsmomenten bei zwei verschiedenen Geschwindigkeiten einerseits und den Wasserständen andererseits abspeichert.

12. Waschmaschine mit perforierter Trommel (12), die im Innern eines Behälters (10) dreht und die Mittel enthält, um den Wasserstand in diesem Behälter zu bestimmen, wobei die Mittel, um den Wasserstand zu bestimmen, die Mittel enthalten, um die dem Trommelantriebsmotor (15) gelieferte Leistung zu bestimmen, wenn der Motor mit konstanter Geschwindigkeit dreht, wobei diese Anderungen die Anderungen des Widerstandsmomentes darstellen, das der Drehung der Trommel entgegenwirkt.
